# EUROPÄISCHE PATENTANMELDUNG

(11) **EP 0 040 256 A1**
(43) Veröffentlichungstag der Anmeldung: **25.11.1981**
(21) Anmeldenummer: 80102803.6
(22) Anmeldetag: 21.05.1980
(51) Int. Cl.: E04F 13/08

(54) **Verfahren zum Anbringen von Fliesen an Wänden und Böden sowie Form zur Verwendung bei diesem Verfahren**

(71) Anmelder: Kilian, Heinz, D-5900 Siegen 21 (DE); Matthäus, Peter, D-5900 Siegen 1 (DE); Dunz, Klaus, D-5900 Siegen 31 (DE)
(72) Erfinder: Kilian, Heinz, D-5900 Siegen 21 (DE)
(74) Vertreter: Zwirner, Gottfried, Dipl.-Ing. Dipl.-W.-Ing.

(57) **Zusammenfassung**

Zur Verfliesung von Wänden und Böden werden selbsttragende Fliesentafeln (15) mit einer Schaumstoffplatte an der Rückseite hergestellt. Die Tafeln lassen sich (5) besonders gut bearbeiten und an die örtlichen Verhältnisse (Überbrücken von Leitungen und dergleichen) anpassen. Ihre Befestigung erfolgt durch Stiftnagelung, Klebung oder mit Gipsklötzen.

## Beschreibung

Fliesen werden üblicherweise mit einzelnen Mörtelbatzen hinter jeder Fliese verlegt, so daß der Handwerker die Ausrichtung jeder einzelnen Fliese korrigieren kann. Diese Art der Verlegung setzt eine einigermaßen ebene Wand voraus, d.h. Rohrleitungsschächte, Installationsschlitze udgl., müssen geschlossen werden, bevor mit den Verfliesärbeiten begonnen wird. In älteren Gebäuden kommen häufig über Putz verlegte Rohrleitungen vor, und es ist äußerst schwierig und häufig unmöglich, diese Rohrleitungen unter den verlegten Fliesen verschwinden zu lassen. Wenn die zu verfliesende Fläche durch Steckdosen, Rohrleitungen odgl. unterbrochen ist, müssen einzelne Fliesen zurechtgeschnitten werden, was praktisch nur der Fachhandwerker zu leisten im Stande ist, da einzelne Fliesen leicht zerbrechen.

Der Erfindung liegt die Aufgabe zugrunde, ein Verfahren zum Anbringen von Fliesen an Wänden und Böden anzugeben, bei welchem unebene Wandstellen, wie Rohrleitungsschächte, Installationsschlitze und Leitungen, ohne großen Aufwand durch die verflieste Fläche bedeckt werden können, ohne daß eine gesteigerte Geschicklichkeit vorausgesetzt wird.

Die gestellte Aufgabe wird durch die Maßnahmen des An-. spruchs 1 gelöst und durch die weiteren Maßnahmen der Unteransprüche ausgestaltet und weitergebildet.

Von besonderem Vorteil ist es, daß die erfindungsgemäß verlegten Fliesen eine sehr hohe Wärme- und Schalldämmung zeigen sowie gegen eindringendes Wasser äußerst dicht sind. Ein weiterer Vorteil liegt darin, daß ein Großteil der Arbeit in der Fabrik oder in Werkstätten erfolgt, nämlich die Herstellung der selbsttragenden Tafeln, so daß man sich der Methoden der Massenfertigung bedienen kann. Auch ist nachträgliches Verlegen von elektrischen Leitungen unter den Tafeln möglich.

Bauplatten mit einer Außenschicht aus Mosaiksteinchen oder -platten, mit einer druckverteilenden Zwischenschicht und mit einer Isolierschicht aus geschäumten Styrolpolymerisaten, sind an sich bekannt (DE-GM 1 869 140). Diese Bauplatten werden hauptsächlich für Fußböden verwendet, sie können jedoch auch zum Verkleiden von Wänden an der Innen-und Außenseite der Gebäude sowie als Deckenverkleidung verwendet werden. An das Verlegen von Fliesen ist nicht gedacht worden, und wie die tatsächliche technische Entwicklung zeigt, hat diese Schrift die Verlegetechnik von Fliesen nicht beeinflußt.

Bei der Herstellung von Bauelementen, die aus einer größeren Anzahl keramischer Platten bestehen, ist es bekannt (DE-GM 19 90 790), eine Gummirasterplatte mit vorstehenden Stegen zu verwenden, um die Fugenabstände zwischen den einzelnen Platten festzulegen, bevor diese durch eine Mörtel-und Betonschicht auf der Rückseite der Platten zu einer größeren Tafel vereinigt werden. Diese Tafeln können als Vorhangelemente für Fassaden verwendet werden, sie eignen sich aber nicht dazu, das Verfliesen von beispielsweise Badezimmern zu erleichtern. Das Gleiche gilt für ein weiteres bekanntes Fertigbauelement (DE-GM 19 83 233).

Ausführungsbeispiele der Erfindung werden anhand.der Zeichnung beschrieben. Dabei zeigt:
Fig.1 eine Form zum Festhalten von Fliesen,
Fig.2 eine vergrößerte Einzelheit einer Tafel gemäß Schnitt II-II in Fig. 1,
Fig.3 einen Ausschnitt einer Tafel, an einer Wand befestigt,
Fig.4 eine Einzelheit aus Fig. 1, in Richtung des Pfeiles IV gesehen,
Fig.5 ein weiteres Ausführungsbeispiel einer an der Wand befestigten Tafel und
Fig.6 die Herstellung eines Durchbruches.

Zur Vorbereitung von Verfliesungsarbeiten in Gebäuden werden Tafeln 15 (Fig.5) hergestellt, und hierzu dienen versteifte, aneinander kuppelbare Platten 1, die als Form dienen (Fig.1). Die Form 1 weist gitterartig .angeordnete, im Querschnitt trapezförmige Rippen 2 auf, die als Abstandshalter zwischen den eingelegten Fliesen 3 dienen. Auf der Unterseite weise die Form Versteifungs- und Auflagestege 4 auf, so daß ein Luftzwischenraum zwischen der Form und einer ebenen Unterlage 6 (Werktisch) verbleibt. Bohrungen in den Auflagestegen 4 sowie Durchbrüche 8 in den Feldern 7 zwischen den Rippen 2 der Form 1 sorgen für eine gewisse Belüftung. An zwei zueinander senkrecht stehenden Rändern 2c der Formol sind Anschlagstege 2a aufgesteckt oder angeschraubt, deren Höhe größer ist als die Dicke der eingelegten Fliesen 3. An den Rändern 2c sind Einhän^{g}eösen 9 und an den gegenüberliegenden Rändern 2b sind Einhängenasen 10 vorgesehen, um einzelne Formen 1 zu einer größeren Einheit zusammenkuppeln zu können. Die Einhängenasen 10 bestehen aus Restinseln der Versteifungsstege 4.

Zur Herstellung einer Tafel 15 werden Fliesen 3 mit der Sichtseite nach unten in die Felder 7 eingelegt. Daraufhin wird die Rückseite der Fliesen 3 oder die eine Seite einer Hartschaumplatte 5 mit Klebstoff bestrichen und aufeinandergepreßt. Der Steg 2a der Form 1 dient dabei als Anschlag für den Rand der Hartschaumplatte 5. Dieser Rand kann im übrigen eine Stufe 14 aufweisen, damit angrenzende Tafeln 15 sich wenigstens teilweise überlappen.

Die beschriebene Form 1 eignet sich zum Halten der Fliesen 3, wenn die Hartschaumplatte 5 aufgeklebt wird, Zur Befestigung der Hartschaumplatte an der Rückseite der Fliesen ist es auch möglich, die Hartschaumplatte an die Rückseite der Fliesen anzugießen. In diesem Fall wird eine mehrteilige Form verwendet, in welche die Reaktionsmasse der Hartschaumplatte eingefüllt und welche nach Aushärten der Masse auseinandergenommen, wird.

Für den vorgesehenen Zweck muß die Hartschaumplatte eine hohe Tragfähigkeit aufweisen,und hierzu eignet sich feinporiges Polystyrol. Dieses Material ist eigensteif mit wenig Nachgiebigkeit und druckfest. Trotzdem ist das Gewicht relativ niedrig und beträgt bei einer Plattendicke von 2 cm etwa 930 g/m². Das Gesamtgewicht einer hergestellten TafeL von etwa 0,75 m² beträgt nur 8 kg.

In Fig. 3 ist eine Anbringungsart der Tafel 15 dargestellt, wenn ein relativ ebenes Mauerwerk 12 zur Verfügung steht. In einem solchen Fall kann die Tafel 15 angeklebt werden, wie durch Klebemasse 11 angedeutet. Wenn das Mauerwerk 12 für das Klebeverfahren nicht ausreichend eben ist, erfolgt die Befestigung durch Verankerungsstifte 13, deren eines Ende im Mauerwerk und deren anderes, mit Widerhaken versehenes Ende in der Schaumstoffplatte⁵sitzt. Die Verankerungsstifte 13 können in bekannter Weise in das Mauerwerk 12 eingeschossen oder eingedübelt werden.

Fig. 5 zeigt, wie trotz Vorhandenseins von störenden Leitungen 16 eine Wand verfliest werden kann. Zur Überbrückung der Leitung 16 werden Gipsklötze 17 an der Wand 12 angebracht, deren Höhe den Durchmesser der Leitung 16 übersteigt. Solange noch die Gipsklötze 17 weich sind, kann die Tafel 15 in ihrem Abstand zur Wand 12 ausgerichtet werden. Es wird deshalb ein langsam härtender und stark klebriger Gips bevorzugt. Zur zusätzlichen Befestigung können außerdem die bereits beschriebenen Verankerungsstifte 13 verwendet werden.

Fig. 6 zeigt die Herstellung eines Durchbruchs für ein Leitungsrohr, eine Steckdose oder dergleichen. An der zuvor angezeichneten Stelle wird mit einem geeigneten Werkzeug 18 eine Schwächung der betroffenen Fliese 3 herbeigeführt,und in der Hartschaumplatte 5 wird eine Aussparung 5a hergestellt. Da die Platte hinter dieser Aussparung 5a nicht mehr gestützt wird, kann sie leicht ausgebrochen werden. Die verbliebene Hartschaumplatte 5 verhindert ungewollte Risse in der Fliese 3. Dies trifft auch dann zu, wenn anstelle eines Spezialwerkzeuges nur ein einfacher Bohrer zur Verfügung steht, mit dem eine Lochreihe entlang des vorgesehenen Durchbruches hergestellt werden kann.

Im allgemeinen wird die zu verfliesende Fläche nicht mit der Tafelgröße übereinstimmen, so daß Tafeln zerschnitten und aneinandergestückt werden müssen. Soweit dies entlang der Fugen zwischen den Fliesen geschehen kann, bestehen keine Schwierigkeiten; es ist aber auch ohne weiteres möglich, die Tafel quer durch die Fliesen 3 zu zerteilen. Zu diesen Zweck wird eine Bruchlinie angeritzt,und die Hartschaumplatte erhält einen Schnitt entlang der vorgesehenen Bruchlinie. So vorbereitet, kann die Tafel leicht gebrochen werden.

Wenn die zu verfliesende Fläche von der oder den Tafeln bedeckt ist, werden die Fugen zwischen den Fliesen mit einer Kittmasse ausgefüllt, sofern dies nicht bereits fabrikmäßig geschehen ist.

Die Tafeln eignen sich auch zur Verfliesung nach Art der Fertigbauweise, d.h. unter Einbezug von Leitungen, Rohren, Steckdosen und dergleichen. Für diesen Fall ist es zweckmäßig, die in einer Form eingelegten Fliesen mit der Hartschaum-Reaktionsmasse unter Einbezug der erwähnten Bauelemente zu hintergießen.

## Patentansprüche

1. Verfahren zum Anbringen von Fliesen an Wänden und Böden, gekennzeichnet durch folgende Maßnahmen:
a) eine Mehrzahl von Fliesen (3) wird mit der Sichtseite in eine Form (1) eingelegt, welche gitterartige Rippen (2) zum Eingriff in die Fugen zwischen den Fliesen (3) aufweist;
b) an der Rückseite der Fliesen (3) wird eine Hartschaumplatte (5) hoher Tragfähigkeit befestigt, welche zusammen mit den Fliesen eine eigensteife, selbsttragende Tafel (15) ergibt, die, aus der Form (1) entnommen, im Hinblick auf Zuschnitt, Durchbrüche und Aussparungen (5a) bearbeitbar ist, wobei die Gefahr des falschen Zerspringens von Fliesen durch den Verbund mit der Hartschaumplatte erheblich vermindert ist;
c) eine oder mehrere Tafeln (15) werden entsprechend der Größe und Form der vorgesehenen Verfliesung zurechtgeschnitten und einzeln an der vorgesehenen Stelle entsprechend den angetroffenen Umständen in der Art einer Verkleidung oder doppelten Wand befestigt, wobei Hohlstellen und Leitungen (16) überbrückt werden können und keine ebene Wand (12) vorausgesetzt wird.

2. Verfahren nach Anspruch 1,
dadurch gekennzeichnet, daß die Befestigung der Tafeln (15) an der vorgesehenen Stelle mit Hilfe von Verankerungsstiften (13) erfolgt.

3. Verfahren nach Anspruch 1 oder 2,
dadurch gekennzeichnet, daß die Befestigung der Tafeln (15) an der vorgesehenen Stelle unter Verwendung von Gipsklötzen (17) erfolgt.

4. Verfahren nach Anspruch 1 bis 3,
dadurch gekennzeichnet, daß die Hartschaumplatte (5) eine Dicke von etwa 2 cm aufweist und aus Polystyrol besteht.

5. Verfahren nach Anspruch 1 bis 3,
dadurch gekennzeichnet, daß die Hartschaumplatte (5) aus Polyurethan besteht.

6. Form zur Verwendung bei dem Verfahren nach einem der Ansprüche 1 bis 5,
dadurch gekennzeichnet, daß an einer versteiften Platte (1) gitterartig angeordnete, im Querschnitt trapezförmige Rippen (2) vorgesehen sind, deren Abstand der Größe der zu verlegenden Fliesen (3) angepaßt ist.

7. Form nach Anspruch 6,
dadurch gekennzeichnet, daß die Platten (1) aneinander kuppelbar sind.

8. Form nach Anspruch 7,
dadurch gekennzeichnet, daß die Platten (1) an zwei Rändern (2₀) Ösen (9) und an den restlichen Rändern (2b) Einhängenasen (10) aufweisen, welche als Restinseln von Versteifungsstegen (4) ausgebildet sind.

9. Form nach Anspruch 6 bis 8,
dadurch gekennzeichnet, daß an zwei Rändern (2c) der Platte (1) Anschlagstege (2a) angebracht sind.
